# DEMANDE DE BREVET EUROPEEN

(11) **EP 1 334 681 A1**
(43) Date de publication de la demande: **13.08.2003**
(21) Numéro de dépôt: 01974345.9
(22) Date de dépôt: 10.10.2001
(51) Int. Cl.: A47K 3/04

(54) **BAIGNOIRE DU XXI SIECLE**

(30) Priorité: 16.10.2000 ES 200002549
(71) Demandeur: Gonzalez Prudencio, José Antonio, 45516 Puebla de Montalban (ES)
(72) Inventeur: Gonzalez Prudencio, José Antonio, 45516 Puebla de Montalban (ES)
(86) Numéro de dépôt international: ES0100379
(87) Numéro de publication internationale: WO02032280

(57) **Abrégé**

Composée principalement d'une baignoire encastrée au sol et d'une plaque trouée reliée à deux bras hydrauliques extensibles montés sur deux supports. La fonction de ces bras est de déplacer la plaque depuis le niveau du sol jusqu'au fond de la baignoire.

Le but de la baignoire XXI siècle est de supprimer tout dénivellement pour pouvoir s'introduire dedans.

## Description

Description : Ne connaissant pas d'antécédents de l'invention, le sollicitant croit que l'on peut inclure celle-ci dans le secteur "sanitaires".

La baignoire XXI siècle est composée essentiellement d'une baignoire encastrée au sol dont l'un des côtés est équipé de préférence de deux supports sur lesquels est monté un dispositif hydraulique uni à une plaque trouée (plaque submersible ou émergente). Le dispositif s'active pour faire monter ou descendre la plaque du fond de la baignoire vers le haut.

La plaque submersible (ou émergente) est reliée au système hydraulique par une plaque de fixation d'une matière "non-conductrice" comme tous les autres éléments de la baignoire. Le système hydraulique est composé d'un ou plusieurs vérins pourvus de leurs bras extensibles correspondants.
Le creux ou l'espace vide entre la plaque submersible et les parois internes de la baignoire, qui constitue un danger évident, est corrigé de trois manières différentes :
1) En collant aux quatre côtés de la plaque submersible un élastique pliable dont la partie supérieure est jointe au bord de la baignoire par une fermeture à glissière.
2) Trois côtés de la plaque submersible sont équipés d'une rampe de sécurité. Sur le côté d'entrée est appliqué l'élastique pliable décrit précédemment.
3) Un caoutchouc est fixé aux quatre côtés de la plaque, pour combler le vide entre celle-ci et le bord de la baignoire.

Le système hydraulique peut être activé avec une commande à distance ou avec le panneau de commande installé sur la base qui supporte ce système.

L'entrée d'eau à la baignoire se fera à travers une cavité dans la paroi afin de ne pas faire obstacle au parcours de la plaque submersible.

Un système de tige avec poigné encastrée dans un côté permettra de boucher ou de déboucher l'orifice d'évacuation d'eau.

### BRÈVE DESCRIPTION DES DESSINS

Fig. 1. Représentation du levé, plan et section de la baignoire.
Fig. 2. Éléments de la baignoire. Fig. 2a. Panneau de commandes (C). Baignoire en dessous du niveau du sol (B). Fig. 2b: Vérin hydraulique (G), support du bras hydraulique (S). Plaque trouée (P). Plaque de fixation.
Fig. 3. Types de plaque de fixation : Plaque de fixation rectiligne (3a, plaque de fixation 3b) qui supporte toute la surface de la plaque submersible en permettant de l'ouvrir en V.
Fig.4. Types de plaque. La plaque submersible ou émergente, qui n'a pas de dimensions déterminées, adopte diverses formes (rondes, ovales, hexagonales, rectangulaires, etc..) pour s'adapter aux divers modèles de baignoires.
Fig. 5. Rail (C) d'entrée et sortie pour les chaises roulantes.
Fig. 6. Mesures de sécurité. Élastique pliable (E) qui, collé aux bords de la plaque submersible, bouche l'ouverture entre la plaque (P) et la paroi interne de la baignoire.
Fig. 7. Mesures de sécurité. Trois côtés de la plaque (P) sont équipés d'une rampe de sécurité (A). Du côté de l'entrée (E) est appliqué le système d'élastique pliable (fig. 6) avec fermeture à glissière (C).

La distance (D) entre la plaque submersible (P) et le bord de la baignoire (B) doit être au minimum de 30 cm.
Fig. 8 : Mesures de sécurité. Le caoutchouc G adhéré aux côtés de la plaque submersible (P) bouche le vide entre P et les parois internes de la baignoire.
Fig. 9. Mesures de sécurité. La commande à distance et la commande M1 n'activent que le système hydraulique pour le parcours de la plaque submersible (P) depuis le niveau du sol (A) jusqu'au fond de la baignoire (C) et vice versa. Le parcours de la plaque (P) depuis le niveau du sol (A) jusqu'à la butée d'élévation (B) ou vice-versa s'active uniquement avec la commande M2 installée hors de la baignoire et hors de portée de la personne se trouvant à l'intérieur de celle-ci.
Fig. 10. L'eau accède à la baignoire à travers la cavité (A) pour ne pas faire obstacle au parcours de la plaque submersible.
(E). Tige encastrée avec poignée et bouchon pour ne pas faire obstacle au parcours de la plaque submersible.
(D) Robinet général
(C) Évacuation

### EXPOSITION D'UN MODE DE RÉALISATION

Prendre comme exemple un récipient rectangulaire dont l'un de des côtés possède l'épaisseur suffisante pour servir de base à un support en forme de L majuscule inversé, par l'extrémité duquel on introduira un vérin hydraulique inversé qui en s'activant déploiera son bras jusqu'à arriver avec l'extrémité de celui-ci au fond du récipient. Cette extrémité ayant été reliée préalablement à une planche trouée de moindre dimension que le récipient, cette planche sera aussi introduite dans ce récipient lorsque le vérin hydraulique mentionné s'activera.

## Revendications

1. Composée principalement d'une baignoire encastrée au sol et d'une plaque trouée reliée à deux bras extensibles entraînés par des mécanismes hydrauliques (fig. 2a et 2b).

2. Ces mécanismes pourront être activés avec une commande à distance (fig. 9)

3. La structure de cette baignoire permet aussi d'y accoupler des rails pour faciliter l'accès d'une chaise roulante (fig. 5).
